# FASCICULE DE BREVET EUROPEEN

(11) **EP 1 461 667 B1**
(45) Date de publication et mention de la délivrance du brevet: **06.01.2010**
(21) Numéro de dépôt: 02769838.0
(22) Date de dépôt: 06.11.2002
(51) Int. Cl.: G04F 7/08

(54) **PIECE D'HORLOGERIE ENTRAINEE MECANIQUEMENT ASSOCIEE A UN CHRONOGRAPHE**
MECHANISCH ANGETRIEBENE UHR, VERBUNDEN MIT EINEM CHRONOGRAPH
MECHANICALLY DRIVEN TIMEPIECE ASSOCIATED WITH A CHRONOGRAPH

(30) Priorité: 09.11.2001 EP 01811078
(43) Date de publication de la demande: 29.09.2004
(73) Titulaire: Manufacture Roger Dubuis S.A., 1217 Meyrin (CH)
(72) Inventeur: DIAS, Carlos, CH-1227 CAROUGE (CH)
(74) Mandataire: Savoye, Jean-Paul
(86) Numéro de dépôt international: PCT/CH2002/000597
(87) Numéro de publication internationale: WO 2003/040834

(56) Documents cités:
- FR-A- 671 111

## Description

La présente invention se rapporte à une pièce d'horlogerie entraînée mécaniquement associée à un mécanisme de chronographe, comprenant une roue à colonnes pour commander des bascules, notamment une bascule d'embrayage portant un mobile d'embrayage entre le rouage de finissage de la pièce d'horlogerie et le rouage de chronographe, l'axe de pivotement de cette bascule d'embrayage étant sensiblement coaxial à celui d'une roue d'entraînement solidaire de l'axe d'une roue dudit rouage de finissage.

Les mécanismes de chronographes dans lesquels la liaison entre le rouage de finissage du mouvement d'horlogerie et celui du mécanisme de chronographe est obtenue par le déplacement d'une roue d'embrayage portée par une bascule dans son plan est connu. Ce type de solution est généralement utilisé dans le cas où le mécanisme de chronographe forme un module distinct porté par une platine rapportée sur le mouvement d'horlogerie. Ce type de liaison présente l'avantage que le mécanisme de chronographe n'interfère pas avec le mouvement d'horlogerie. C'est la raison pour laquelle il peut exister d'autres applications dans lesquelles cette conception est avantageuse. C'est le cas en particulier lorsque la place disponible est particulièrement réduite.

Par contre, la présence d'un module distinct pour le mécanisme de chronographe est toujours un facteur augmentant la hauteur du mouvement étant donné que l'épaisseur de la platine qui le porte s'ajoute à celle des ponts.

Un autre problème posé par ce type de liaison vient du fait que la bascule qui porte la roue d'embrayage du chronographe doit tourner autour d'un axe concentrique à l'axe de la roue d'entraînement normalement solidaire de l'axe de la roue de secondes du rouage de finissage. Si ce problème peut être résolu de manière assez évidente dans le cas où le mécanisme de chronographe est porté par un module indépendant, le problème devient relativement complexe avec un mécanisme de chronographe intégré au mouvement d'horlogerie.

Ce problème est encore accru dans le cas où le mouvement de la montre est un mouvement à huit jours de réserve de marche, ce qui nécessite un mobile supplémentaire entre le barillet et la roue de centre. Or un tel mouvement rend un indicateur de réserve de marche pratiquement indispensable, l'utilisateur, avec une réserve de marche aussi longue, pouvant difficilement se souvenir quand il a remonté sa montre pour la dernière fois. Si, en plus de ces difficultés, on se propose d'associer ces mécanismes à un mouvement de forme non circulaire, réduisant ainsi la place disponible d'environ 10% à 15%, la complexité du problème posé est évidente.

Le but de la présente est précisément d'apporter une solution aux problèmes susmentionnés.

A cet effet, la présente invention a pour objet une pièce d'horlogerie entraînée mécaniquement associée à un mécanisme de chronographe, tel que définie par la revendication 1.

Cette solution présente de nombreux avantages, notamment celui d'avoir deux mécanismes distincts, celui d'horlogerie et celui de chronographe, tout en permettant une intégration de ce dernier mécanisme au mécanisme d'horlogerie, conduisant à une utilisation particulièrement judicieuse de l'espace disponible aussi bien en surface qu'en hauteur.

Différents perfectionnement de l'objet de l'invention ainsi que les avantages qui en découlent apparaîtront au fur et à mesure de la description qui va suivre.

Le dessin annexé illustre, schématiquement et à titre d'exemple, une forme d'exécution ainsi que différents perfectionnement de la pièce d'horlogerie objet de la présente invention.
La figure 1 est une vue en plan côté ponts du mouvement de cette pièce d'horlogerie;
la figure 2 est une vue semblable à la figure 1 avec arrachement partiel pour montrer le rouage du mouvement de montre;
la figure 3 est une vue du seul mécanisme de chronographe en position de repos;
la figure 4 est une vue semblable à la figure 3 montrant le mécanisme lors de la mise en marche;
la figure 5 est une vue semblable à la figure 3 du mécanisme en marche;
la figure 6 est une vue semblable à la figure 3 du mécanisme lors de la mise en arrêt;
la figure 7 est une vue semblable à la figure 3 du mécanisme arrêté;
la figure 8 est une vue semblable à la figure 3 du mécanisme lors de la remise à zéro;
la figure 9 est une vue en coupe partielle selon la ligne IX-IX de la figure 1;
la figure 10 est une vue en coupe partielle selon la ligne X-X de la figure 1;
la figure 11 est une vue en coupe partielle selon la ligne XI-XI de la figure 1;
la figure 12 est une vue en coupe partielle selon la ligne XII-XII de la figure 1;
les figures 13 et 14 sont des schémas du rouage indicateur de réserve de marche pendant l'armage, respectivement pendant le désarmage du ressort moteur.

Le mouvement de montre de forme non circulaire illustré par la figure 1 montre en particulier un mécanisme de chronographe, une bascule de commande 1 montée pivotante autour d'une vis à portée 1a vissée dans le pont de barillet B et dont une extrémité 1b est destinée à être reliée à un poussoir unique (non représenté) coaxial à la tige de remontoir T. En variante, comme illustré en traits pointillés sur la figure 3, l'extrémité 1b de la bascule 1 pourrait aussi se situer en face de « 2 heures ». L'autre extrémité de cette bascule de commande 1 se termine par un cliquet 2 en prise avec une denture à rochet 4a (figure 3) d'une roue à colonnes 4.

Un ressort de rappel r₁ tend à ramener la bascule de commande 1 dans une position de repos illustrée par la figure 1, contre une butée 1d travaillant avec le bord d'une ouverture ovale 1c, délimitant ainsi deux positions limites. Un autre ressort de rappel r₂ tend à maintenir le cliquet 2 constamment en prise avec la denture à rochet 4a.

Cette roue à colonnes 4 est sélectivement en prise directe avec l'ensemble des bascules du mécanisme de chronographe. L'une de ces bascules est la bascule 5 des marteaux de remise à zéro portant deux marteaux 5a, 5b et pivotée autour d'un axe 5c solidaire du pont de barillet B. Cette bascule 5 est en prise avec un ressort de rappel r₅ qui la presse constamment en direction de la roue à colonnes 4.

Une autre bascule constitue un frein 6 poussé constamment contre la roue à colonnes 4 par un bras élastique 6a venu d'étampage avec le frein 6 et prenant appui contre une butée 6c. Ce frein 6 est monté pivotant autour d'une vis à portée 6b vissée dans le pont de barillet B.

Une troisième bascule est la bascule d'embrayage 10 qui présente une ouverture de pivotement mobile semi-circulaire 10a montée pivotante autour d'une surface circulaire 14a d'une plaquette de pivotement 14, elle-même montée pivotante autour d'une vis 14b vissée dans un pont S de la roue de secondes 15a (figure 11). La position angulaire de cette plaquette de pivotement 14 est réglable autour de l'axe de cette vis 14b à l'aide d'un excentrique 13.

Comme on peut le constater sur la coupe de la figure 11, l'ouverture de pivotement mobile semi-circulaire 10a présente une portée qui débouche sur la face supérieure de la bascule 10. Cette portée sert à retenir la bascule 10 entre le pont de secondes S et une portée entourant la surface circulaire 14b de la plaquette de pivotement 14, débouchant sur la face inférieure de cette plaquette de pivotement 14 et s'ajustant sur la portée complémentaire de l'ouverture de pivotement mobile semi-circulaire 10a de la bascule 10.

La bascule d'embrayage 10 comporte deux parties supérieure 10s et inférieure 10i assemblées par une vis 10v (figure 11) entre lesquelles une roue d'embrayage 16 est montée pivotante. Cette roue d'embrayage 16 est constamment en prise avec une roue entraîneuse 15 solidaire de l'axe de la roue de secondes 15a.

Comme on le voit sur la figure 11, le pont de secondes S est plus haut que le pont du rouage de finissage R. La différence de hauteur est choisie de manière à permettre à la roue entraîneuse 15 et à la bascule d'embrayage 10 de passer au-dessus du pont du rouage de finissage R. Grâce à cette disposition et au système de pivotement de la bascule d'embrayage 10 selon un axe coaxial à celui de la roue de secondes 15a et de la roue entraîneuse 15, la surépaisseur due au mécanisme de chronographe est ramenée à un minimum. Seul l'axe de la roue de secondes 15a portant la roue entraîneuse nécessite une modification du mouvement d'horlogerie, tout le reste du mécanisme de chronographe se situant hors du mouvement d'horlogerie ne génère aucune modification de ce mouvement.

Un ressort de rappel r₁₀ (figure 1) pousse la bascule d'embrayage 10 dans le sens des aiguilles d'une montre autour de la surface circulaire de pivotement 14, de sorte que l'extrémité de cette bascule d'embrayage 10 est constamment en contact avec la roue à colonnes 4.

Une dernière bascule, dite bascule inter compteurs 21 est montée pivotante autour d'une vis à portée 21a. Un ressort de rappel r₂₁ pousse cette bascule 21 dans le sens des aiguilles de la montre et presse une de ses extrémités contre la roue à colonnes 4 (figure 3). L'autre extrémité de cette bascule 21 porte une roue intermédiaire 18 du compteur des minutes qui est constamment en prise avec une roue 8 du compteur des minutes dont l'axe de pivotement 8a (figure 10) traverse tout le mouvement pour sortir du côté cadran du mouvement pour porter une aiguille (non représentée) du compteur des minutes. Cette roue 8 du compteur des minutes porte encore une came en forme de coeur 9 (figure 3) destinée à coopérer avec le bras 5a du marteau 5 de remise à zéro lors de la remise à zéro du compteur des minutes.

Une roue de chronographe 19 est encore pivotée au centre du mouvement et son axe traverse tout le mouvement pour sortir du côté cadran du mouvement pour porter une aiguille (non représentée) du compteur des secondes. Cette roue de chronographe 19 porte un doigt d'entraînement 17 de la roue intermédiaire 18 du compteur des minutes (figures 5 et 9) entraînant la roue 8 de ce compteur à chaque rotation, c'est-à-dire une fois par minute. Cette roue de chronographe porte aussi une came de remise à zéro en forme de coeur 20 (figure 3) destinée à coopérer avec le bras 5b du marteau de remise à zéro 5.

Un ressort sautoir 3 est en prise avec la denture à rochet 4a de la roue à colonnes et un ressort sautoir 7 est en prise avec la roue 8 du compteur des minutes.

La pénétration de la roue d'embrayage 16 portée par la bascule d'embrayage 10 est réglable au moyen d'une butée 11 constituée par un excentrique, servant à limiter le pivotement de la bascule d'embrayage 10 dans le sens des aiguilles d'une montre, permettant ainsi de régler la pénétration de la denture de la roue d'embrayage dans celle de la roue de chronographe 19.

Une autre butée excentrique 12 sert à limiter le pivotement de la bascule intermédiaire 21 dans le sens des aiguilles d'une montre et par conséquent la pénétration du doigt d'entraînement 17 dans la denture de la roue intermédiaire 18.

La figure 2 montre le rouage du mouvement de la montre.
Outre les roues habituelles que l'on retrouve dans tous les mouvements d'horlogerie mécaniques, à savoir, les roues de centre 23 de moyenne 25 de seconde 26 et d'échappement 27, ce mouvement comporte un mobile supplémentaire 24 entre la denture du barillet 22 renfermant le ressort moteur (non représenté) et le pignon 23a de la roue de centre 23. Ce mobile supplémentaire 24 augmente la démultiplication entre le barillet 22 et la roue de centre 23, de sorte que le barillet 22 tourne plus lentement que dans un mouvement classique, ce qui permet d'augmenter la réserve de marche de la montre d'environ deux jours pour une montre classique à environ dix jours dans ce cas, soit 8 jours utiles.

Etant donné l'importance de la réserve de marche, il est utile d'avoir un indicateur de réserve de marche pour que l'utilisateur sache quand il doit remonter sa montre. Le rouage de l'indicateur de réserve de marche se trouve essentiellement du côté cadran du mouvement (figures 13 et 14). De l'autre côté, ce rouage comporte un renvoi 37 en prise d'une part avec le rochet 36 du barillet 22 et d'autre part avec une roue de différentiel 38, dont l'arbre 38a traverse le mouvement et comporte un carré 38b en prise avec un renvoi 31 engrenant avec un satellite 32 monté pivotant sur une tige 30a d'une couronne 30 portant le différentiel. Cette couronne 30 est en prise avec un renvoi 29 qui engrène avec un pignon 28a d'une roue 28 coaxiale au barillet 22 et qui est en liaison cinématique avec le barillet 22 grâce à un double pignon 39 engrenant simultanément avec la denture du barillet 22 et celle de la roue 28.

Le pignon 32a du satellite 32 engrène avec une roue intermédiaire 33 qui engrène avec une roue d'entraînement 34 dont le pignon 34a engrène avec un secteur denté 35 portant l'indicateur de réserve de marche (non représenté) qui se déplace sur un angle de 90° par exemple, entre l'armage et le désarmage du ressort moteur contenu dans le barillet 22.

La figure 13 indique par des flèches les sens de rotations respectifs des différents mobiles du rouage indicateur de réserve de marche durant la phase d'armage du ressort de barillet. Les mobiles sans flèches correspondent à ceux qui sont fixes, c'est-à-dire le barillet 22, le double pignon 39, la roue 28 coaxiale au barillet 22, le renvoi 29 et la couronne de différentiel 30.

La figure 14 indique par des flèches les sens de rotations respectifs des mobiles du rouage indicateur de réserve de marche durant la phase de désarmage du ressort de barillet. Les mobiles qui restent immobiles durant cette phase n'ont pas de flèches, il s'agit du rochet 36, du renvoi 37, de la roue de différentiel 38 et du renvoi entraîneur de satellite 31 solidaire de la roue de différentiel 38.

Les figures 3 à 8 montrent le seul mécanisme de chronographe au cours des différentes phases d'un cycle complet de fonctionnement. La figure 3 montre ce mécanisme remis à zéro. Les flèches indiquent quels sont les organes en mouvement et les sens respectifs des déplacements. Tous les organes du mécanisme sont au repos à l'exception de la roue d'entraînement 15 et de la roue d'embrayage 16 qui sont en liaison cinématique avec le rouage 22-27 du mouvement de la montre.

La figure 4 illustre la phase de mise en marche du mécanisme de chronographe. Les flèches montrent quels sont les organes en mouvement et leurs sens de déplacements respectifs. Cette mise en marche est commandée par la bascule 1 consécutivement à une pression exercée sur son extrémité adjacente à la tige de remontoir T (figure 1). Cette pression fait tourner de 20° la roue à colonnes 4 dans le sens des aiguilles d'une montre et cette rotation provoque le déplacement de la bascule 5 dans le sens des flèches et la libération des marteaux 5a, 5b, ainsi que le déplacement des bascules d'embrayage 10 et inter compteur 21 dans les sens respectifs des flèches.

La figure 5 montre le chronographe en marche. Les leviers en prise avec les colonnes de la roue à colonnes 4 sont dans les mêmes positions que précédemment, et toutes les roues du mécanisme chronographe sont en mouvement dans les sens respectifs indiqués par les flèches. La bascule de commande 1 est ramenée dans la position de repos. En ce qui concerne la roue intermédiaire 18 et la roue du compteur de minutes 8 elles sont entraînées pas à pas par le doigt 17 de la roue de chronographe 19, une fois par révolution de cette roue 19, c'est-à-dire une fois par minute.

Le passage de la phase de la figure 5 à celle de la figure 6 correspond au passage de la mise en arrêt du rouage de chronographe consécutivement à un nouvel actionnement de là bascule de commande 1. Au cours de cette phase, le frein 6 se déplace dans le sens de la flèche et vient en appui contre la roue de chronographe 19 qu'il immobilise. Simultanément, la bascule d'embrayage 10 se déplace dans le sens de la flèche séparant la roue d'embrayage 16 de la roue de compteur 19.

La figure 7 montre le chronographe arrêté, c'est-à-dire que par rapport à la figure 6, on a cessé d'exercer une pression sur la bascule de commande 1, de sorte qu'elle est revenue en position de repos sous la pression du ressort de rappel r₁, mettant ainsi le cliquet 2 en position prête pour actionner la roue à colonnes d'un nouveau pas de 20°. Dans cette position, le frein 6 retient la roue de chronographe 19 dans la position dans laquelle le mécanisme de chronographe a été arrêté, permettant la lecture du temps mesuré par ce mécanisme entre sa mise en marche et son arrêt.

La dernière fonction consiste à remettre à zéro les aiguilles du compteur de secondes et de celui des minutes. Elle est illustrée par la figure 8 dans laquelle on voit que le marteau 5 est poussé contre les cames en coeurs 9 et 20. Simultanément, le frein 6 libère la roue de chronographe 19, la bascule 21 libère le doigt 17, permettant ainsi la remise à zéro des aiguilles des compteurs de minutes et de secondes.

La figure 3 montre les positions respectives des organes du mécanisme de chronographe après la remise à zéro, une fois que la bascule de commande 1 a été ramenée en position de repos par le ressort de rappel r₁.

## Revendications

1. Pièce d'horlogerie entraînée mécaniquement associée à un mécanisme de chronographe comprenant une roue à colonnes (4) pour commander des bascules, notamment une bascule d'embrayage (10) portant un mobile d'embrayage (16) entre le rouage de finissage de la pièce d'horlogerie et le rouage de chronographe, l'axe de pivotement de cette bascule d'embrayage (10) étant sensiblement coaxial à celui d'une roue d'entraînement (15) solidaire de l'axe d'une roue dudit rouage de finissage, **caractérisée en ce que** les ponts dudit rouage de finissage servent au montage des organes dudit mécanisme de chronographe et que ladite bascule d'embrayage (10) comporte une surface de pivotement mobile (10a) entourée d'une portée concentrique débouchant sur sa face supérieure et associée à une surface de pivotement complémentaire (14a), solidaire d'un pont (S) du rouage de finissage et sensiblement coaxiale à l'axe de la roue de secondes, cette surface de pivotement complémentaire (14a) étant entourée d'une portée concentrique débouchant sur sa face inférieure, complémentaire de la portée de ladite surface de pivotement mobile (10a) et servant à retenir ladite bascule d'embrayage (10) sur ledit pont de finissage (S).

2. Pièce d'horlogerie selon la revendication 1, dans laquelle ledit pont de finissage (S) solidaire de ladite surface de pivotement complémentaire (14a) est plus haut que le pont de finissage adjacent (R), la différence de hauteur étant choisie pour permettre à ladite roue d'entraînement (15) et à ladite roue d'embrayage (16) portée par ladite bascule d'embrayage (10) de s'étendre au-dessus du niveau dudit pont de finissage adjacent (R).

3. Pièce d'horlogerie selon l'une des revendications précédentes, dans laquelle ladite surface de pivotement mobile (10a) de ladite bascule d'embrayage (10) est solidaire d'un organe réglable angulairement autour d'un axe situé sur une droite le reliant à l'axe de ladite roue d'entraînement (15) et formant un angle < 180° par rapport à la droite joignant les axes de ladite roue d'entraînement (15) et dudit mobile d'embrayage (16), de manière à permettre de régler la pénétration entre les dentures de ladite roue d'entraînement (15) et dudit mobile d'embrayage (16).

4. Pièce d'horlogerie selon l'une des revendications précédentes, dans laquelle toutes les bascules (5, 6, 10, 21) dudit mécanisme de chronographe sont en prise directe avec ladite roue à colonnes (4) sous la pression d'éléments élastiques de rappel, de sorte que tous les déplacements desdites bascules (5, 6, 10, 21) résultent du mouvement pas à pas de ladite roue à colonnes (4) actionnée par un poussoir de commande unique (1).

5. Pièce d'horlogerie selon l'une des revendications précédentes, dans laquelle tous les organes mobiles composant ledit mécanisme de chronographe s'étendent à un niveau situé au-dessus des organes mobiles du mouvement de ladite pièce d'horlogerie.

6. Pièce d'horlogerie selon l'une des revendications précédentes comportant un mouvement de forme non circulaire de montre-bracelet.

7. Pièce d'horlogerie selon l'une des revendications précédentes comprenant un rouage de finissage comportant un mobile démultiplicateur supplémentaire (24) entre la roue de centre (23) et le barillet moteur (22) pour permettre de disposer dans ledit barillet (22) un ressort moteur susceptible d'emmagasiner une réserve de marche de l'ordre de dix jours.

8. Pièce d'horlogerie selon la revendication 7, dont le mouvement d'horlogerie est muni d'un mécanisme indicateur de réserve de marche.

## Claims

1. Mechanically driven timepiece associated with a chronograph mechanism comprising a column wheel (4) for the control of rockers, particularly a clutch rocker (10) carrying a clutch wheel unit (16) between the going train of the timepiece and the chronograph train, the pivot axis of this clutch rocker (10) being approximately coaxial with that of a drive wheel (15) mounted on the arbor of a wheel belonging to said going train, said timepiece being **characterized in that** the bridges of said going train are used for mounting the members of said chronograph mechanism and **in that** said clutch rocker (10) has a movable pivot surface (10a) within a concentric bearing surface which is open on its upper face and is linked to a mating pivot surface (14a) integral with a bridge (S) belonging to the going train and approximately coaxial with the arbor of the seconds wheel, this mating pivot surface (14a) being within a concentric bearing surface which is open on its lower face, which mates with the bearing surface of said movable pivot surface (10a) and is used to keep said clutch rocker (10) on said going train bridge (S).

2. Timepiece according to Claim 1, in which said going train bridge (S) integral with said mating pivot surface (14a) is higher than the adjacent going train bridge (R), the height difference being selected to allow said drive wheel (15) and said clutch wheel (16) carried by said clutch rocker (10) to extend over said adjacent going train bridge (R).

3. Timepiece according to one of the preceding claims, in which said movable pivot surface (10a) of said clutch rocker (10) is integral with a member capable of angular adjustment about an axis situated on a straight line connecting it to the axis of said drive wheel (15) and forming an angle of < 180° with respect to the straight line joining the axes of said drive wheel (15) and said clutch wheel unit (16), in such a way as to allow the penetration between the teeth of said drive wheel (15) and said clutch wheel unit (16) to be adjusted.

4. Timepiece according to one of the preceding claims, in which all of the rockers (5, 6, 10, 21) of said chronograph mechanism mesh directly with said column wheel (4) under the pressure of elastic return elements, in such a way that all of the movements of said rockers (5, 6, 10, 21) are the result of the step-by-step movement of said column wheel (4) operated by a single-control pusher (1).

5. Timepiece according to one of the preceding claims, in which all of the movable members which go to make up said chronograph mechanism lie above the movable members of the movement of said timepiece.

6. Timepiece according to one of the preceding claims, having a wristwatch movement of noncircular shape.

7. Timepiece according to one of the preceding claims comprising a going train having a supplementary speed-reducing wheel unit (24) between the centre wheel (23) and the going barrel (22) to allow said barrel (22) to contain a drive spring capable of storing roughly ten days' reserve-power.

8. Timepiece according to Claim 7, in which the horological movement is provided with a reserve-power indicator mechanism.

## Patentansprüche

1. Mechanisch angetriebene und mit einem Chronographenmechanismus verbundene Uhr mit einem Säulenrad (4), um Wippen anzulenken, insbesondere eine Schaltwippe (10), die zwischen dem Abschlusszahnräderwerk der Uhr und dem Chronographenräderwerk ein Bewegungsschaltteil (16) trägt, wobei die Schwenkachse der Schaltwippe (10) im wesentlichen koaxial mit der eines Antriebszahnrads (15) ist, das fest mit der Achse eines Zahnrads des Abschlussräderwerks verbunden ist, **dadurch gekennzeichnet, dass** die Brücken des Abschlussräderwerks bei der Montage der Bestandteile des Chronographenmechanismus eingesetzt sind und dass die Schaltwippe (10) eine bewegliche Schwenkfläche (10a) trägt, die von einer konzentrischen Auflagefläche umgeben ist, die in deren oberseitigen Fläche mündet und mit einer komplementären Schwenkfläche (14a) gekoppelt ist, die mit einer Brücke (S) des Abschlussräderwerks fest verbunden und im wesentlichen koaxial mit der Achse des Sekundenzahnrades verbunden ist, wobei die komplementäre Schwenkfläche (14a) von einer konzentrischen Auflagefläche umgeben ist, die an deren innenseitigen Fläche mündet, zu der Auflagefläche der beweglichen Schwenkfläche (10a) komplementär ist und zum Zurückhalten der Schaltwippe (10) an der Abschlussbrücke (S) dient.

2. Uhr nach Anspruch 1, **dadurch gekennzeichnet, dass** die fest mit der komplementären Schwenkfläche (14a) verbundene Abschlussbrücke (S) höher als die benachbarte Abschlussbrücke (R) ausgebildet ist, wobei der Höhenunterschied so gewählt ist, dass dem Antriebsrad (15) und dem Schaltzahnrad (16), das durch die Schaltwippe (10) getragen ist, gestattet ist, sich unterhalb des Niveaus der benachbarten Abschlussbrücke (R) zu erstrecken.

3. Uhr nach einem der vorangehenden Ansprüche, bei der die bewegliche Schwenkfläche (10a) der Schaltwippe (10) mit einem Organ fest verbunden ist, das bezüglich der Winkelstellung um eine Achse einstellbar ist, die auf einer Geraden liegt, die diese mit der Achse des Antriebszahnrads (15) verbindet und einen Winkel von < 180° in Bezug auf die Gerade bildet, die die Achsen des Antriebszahnrads (15) und des Bewegungsschaltteiles (16) verbindet, um das Einstellen des Eingriffs zwischen den Zähnen des Antriebszahnrads (15) und des Bewegungsschaltteils (16) zu ermöglichen.

4. Uhr nach einem der vorangehenden Ansprüche, bei der alle Wippen (5, 6, 10, 21) des Chronographenmechanismus unter druckartigem Einwirken von elastischen Rückzugselementen direkt mit dem Säulenrad (4) in Eingriff stehen, so dass sich alle Bewegungen der Wippen (5, 6, 10, 21) aus der schrittweisen Bewegung des Säulenrades (4) ergeben, das durch einen einzigen betätigbaren Stößel (1) betätigt wird.

5. Uhr nach einem der vorangehenden Ansprüche, bei der alle den Chronographenmechanismus bildenden beweglichen Bestandteile sich auf ein Niveau erstrecken, das sich unterhalb der beweglichen Bestandteile des Uhrwerks der Uhr befindet.

6. Uhr nach einem der vorangehenden Ansprüche mit einem entsprechend dem Uhrenarmband nicht kreisförmigen Uhrwerk.

7. Uhr nach einem der vorangehenden Ansprüche, die ein Abschlussräderwerk aufweist, das zwischen dem Zentralzahnrad (23) und dem Antriebsfederwerk (22) ein zusätzliches herunterteilendes bewegliches Teil (24) aufweist, um innerhalb des Antriebsfederwerks (22) eine Antriebsfeder anzuordnen, die dazu eingerichtet ist, eine Gangreserve im Bereich von zehn Tagen zu speichern.

8. Uhr nach Anspruch 7, bei der das Uhrenwerk mit einem Anzeigemechanismus für eine Gangreserve ausgestattet ist.
